# EUROPÄISCHE PATENTSCHRIFT

(11) **EP 0 171 560 B1**
(45) Veröffentlichungstag und Bekanntmachung des Hinweises auf die Patenterteilung: **03.08.1988**
(21) Anmeldenummer: 85108009.3
(22) Anmeldetag: 28.06.1985
(51) Int. Cl.: B21B 27/02, B21B 21/02

(54) **Verbundwalze**
Composite roll
Cylindre composite

(30) Priorität: 25.07.1984 DE 3427420
(43) Veröffentlichungstag der Anmeldung: 19.02.1986
(73) Patentinhaber: SMS SCHLOEMANN-SIEMAG AKTIENGESELLSCHAFT, 40237 Düsseldorf (DE)
(72) Erfinder: Busch, Friedrich-Wilhelm, D-4020 Mettmann (DE)
(74) Vertreter: Müller, Gerd, Dipl.-Ing.

(56) Entgegenhaltungen:
- DE-A- 1 602 096
- DE-C- 487 909
- PATENTS ABSTRACTS OF JAPAN, Band 7, Nr. 173 (M-232) [1318], 30. Juli 1983; & JP - A - 58 77 703 (SUMITOMO KINZOKJ KOGYO K.K.) 11-05-1983

## Beschreibung

Die Erfindung bezieht sich auf eine Verbundwalze, bestehend aus einer Welle mit ein- oder beidseitigen Wellenzapfen und einem Wellenbund, gegen dessen Stirnfläche ein koaxial auf die Welle aufschiebbarer, ein- oder mehrteiliger Walzenmantel unter axialem Druck von, mit dem Wellenbund verbindbaren Befestigungselementen spannbar ist.

Verbundwalzen mit auswechselbarem Walzenmantel bringen verschiedene Vorteile mit sich, so z. B. die Möglichkeit, bei abgenutzten Walzen nicht die komplette Walze, sondern nur den aufgeschobenen Mantel auszuwechseln oder für den Mantel einen bestimmten, für die Oberflächenbeanspruchungen beim Walzvorgang besonders geeigneten Werkstoff zu verwenden und für die Welle einen anderen, für diese besonders geeigneten Werkstoff, oder auch bei Kaliberwalzen die Vorratshaltung und die Reparaturkosten herabzusetzen.

Es sind zahlreiche Vorschläge für die Ausbildung solcher Verbundwalzen bekannt geworden, insbesondere Vorschläge, die sich mit den Forderungen nach der Sicherung des Walzenmantels gegen axiale Verschiebung und der Übertragung des Drehmomentes von der Welle auf den Walzenmantel befassen. Bei einer dieser Ausbildungsformen werden der Mantel und die Welle über Befestigungsmittel ausschliesslich durch Druckspannungen zwischen planparallelen Stirnflächen in drehfester Verbindung gehalten. Diese Druckspannungen erzeugt die beim Herstellen der Verbindung elastisch vorgespannte Walzspindel (DE-C-1286490). Ausgehend von diesem Vorschlag wird bei der gattungsgemässen Ausbildung der Verbundwalze (DE-B-2512894) ein Befestigungselement verwendet, das als ein sich in radialer Richtung zusammenziehendes oder in dieser Richtung zusammenpressbares Ringelement ausgebildet, das auf der dem Walzenmantel gegenüberliegenden Seite konisch und mit einem Neigungswinkel ausgeführt ist, der in bezug auf die Richtung der Kraft, die das Ringelement in radialer Richtung zusammendrückt, kleiner ist als der Reibungswinkel. Mit dieser Ausbildung soll eine Verbundwalze mit in Längsrichtung unabhängig von der Art der Anbringung auf der Welle zusammengedrücktem Walzenmantel geschaffen werden, die es ermöglicht, ohne Wärmeeinwirkung auf den Walzenmantel oder die Welle auszukommen und die Montage und das Auseinandernehmen der Verbundwalze zu vereinfachen.

Der Erfindung liegt die Aufgabe zugrunde, eine solche Ausbildungsform der Verbundwalze so zu verbessern, dass die Vorteile der axialen Sicherung und der Drehmomentübertragung erhalten bleiben, anstelle der nur mit erheblichem technischem Aufwand herzustellenden Ringelemente, die genau bearbeitete Neigungsflächen aufweisen müssen und das Einschneiden einer Ringnut in die Welle mit entsprechend bearbeiteten Neigungsflächen notwendig machen durch einfache Befestigungselemente zu ersetzen und dabei den das Drehmoment übertragenden Reibungsdruck zwischen den Stirnflächen des Wellenbundes und des Walzenmantels ohne Belastung der Welle mit einer Vorspannung zu erzeugen.

Diese Aufgabe wird dadurch gelöst, dass der Walzenmantel eine Mehrzahl von konzentrisch zur Walzenachse angeordneten, achsparallelen Durchgangsbohrungen aufweist, durch die Zuggewindebolzen geführt sind, die einerseits in den Wellenbund und andererseits in einer, die andere Stirnseite des Walzenmantels beaufschlagenden, ebenfalls auf die Welle aufschiebbaren Ringscheibe schraubverankert sind.

Diese Ausbildung der Verbundwalze erlaubt es, den Walzenmantel mit Schiebesitz oder auch leichtem Presssitz auf die Welle gegen den Wellenbund zu schieben und nach anschliessendem Aufschieben der Ringscheibe den gewünschten axialen Anpressdruck der aufeinanderliegenden Stirnflächen von Wellenbund, Mantel und Ringscheibe mit Hilfe der Zuggewindebolzen unter Anwendung von drehmomentbegrenzenden Schraubmitteln in der gewünschten und vorgegebenen Grösse festzulegen.

Wie die Erfindung in einer Weiterbildung vorsieht, können die Zuggewindebolzen als Kopfbolzen ausgebildet und mit ihren Gewindeansätzen in Gewindesackbohrungen der Ringscheibe bzw. einer auf die Welle aufgeschobenen und aufgeschrumpften Buchse eingeschraubt werden. Sollen zwei oder mehr axial nebeneinander angeordnete Walzenmäntel auf eine Welle aufgeschoben werden, können zwischen den Walzenmänteln an sich bekannte Abstandsbuchsen angeordnet sein, die Durchgangsbohrungen für die Zuggewindebolzen aufweisen.

Die Erfindung wird anhand der in der Zeichnung dargestellten Ausführungsbeispiele näher erläutert. In der Zeichnung zeigen:
Fig. 1 eine Verbundwalze mit einem Walzenmantel und den Wellenlagern im Axialschnitt, und
Fig. 2 eine andere Ausbildung mit zwei Walzenmänteln ebenfalls im Axialschnitt.

Wie aus Fig. 1 zu ersehen, ist die Welle 1 mit ihren beidseitigen Wellenzapfen 1a in den Lagern 2 und 3 gelagert. Auf dem in einer Seite vorgesehenen Wellenzapfen 1 als Antriebszapfen sitzt die Kupplung 3 des nicht dargestellten Antriebsaggregats. Der hier mit einem Kaliber 4a versehene Mantel 4 weist Durchtrittsbohrungen 4b für die Zuggewindebolzen 5 auf, die als Kopfbolzen ausgebildet, durch entsprechende Durchtrittsbohrungen 1d im Wellenbund 1c hindurchgeführt in Sackgewindebohrungen 6a der Ringscheibe 6 eingeschraubt sind. Durch den von den Zuggewindebolzen 5 erzeugten Zug zwischen Wellenbund 1c c und Ringscheibe 6 wird der Anpressdruck zwischen den Stirnflächen 4c der Welle 1 und den Stirnflächen 1e des Wellenbundes 1c und der Stirnfläche 6b der Ringscheibe 6 erzeugt, der wie der praktische Betrieb inzwischen erwiesen hat, ausreicht, das für den Walzbetrieb notwendige Drehmoment von der Welle 1 auf den Walzenmantel 4 zu übertragen. Versuche mit zwischen Wellenbund 1c und Walzenmantel 4 im Bereich der aufeinanderliegenden Stirnflächen 1e und 4c eingesetzte achsparallele Passstifte haben bewiesen, dass praktisch keine Drehverschiebung zwischen Wellenbund 1c und Walzmantel 4 stattfindet.

Das Ausführungsbeispiel nach Fig. 2 unterscheidet sich von dem nach Fig. 1 im wesentlichen dadurch, dass auf die Welle 1 zwei Walzenmäntel 7 und 8 aufgeschoben sind, zwischen deren einander zugewandten Stirnflächen 7a eine Abstandsbuchse 9 angeordnet ist, die ebenfalls Durchtrittsbohrungen 9a für die Zuggewindebolzen 5 aufweist. Die ebenfalls als Kopfbolzen ausgebildeten Zuggewindebolzen 5 sind hier durch Durchtrittsbohrungen 10a der Ringscheibe 10 hindurchgeführt und mit ihren Gewindeansätzen in Gewindesackbohrungen 11a einer Buchse 11 eingeschraubt, die auf die Welle 1 aufgeschoben und aufgeschrumpft ist.

## Patentansprüche

1. Verbundwalze, bestehend aus einer Welle (1) mit ein- oder beidseitigen Wellenzapfen (1a, 1b) und einem Wellenbund (1c) gegen dessen Stirnfläche ein koaxial auf die Welle aufschiebbarer, ein- oder mehrteiliger Walzenmantel (4) unter axialem Druck von mit dem Wellenbund (1c) verbindbaren Befestigungselementen (5) spannbar ist, dadurch gekennzeichnet, dass der Walzenmantel (4) eine Mehrzahl von konzentrisch zur Walzenachse angeordnete achsparallele Durchgangsbohrungen (4b) aufweist, durch die Zuggewindebolzen (5) geführt sind, die einerseits in dem Wellenbund (1c) und andererseits in einer, die andere Stirnseite (4c) des Walzenmantels (4) beaufschlagenden, ebenfalls auf die Welle (1) aufschiebbaren Ringscheibe (6) schraubverankert sind.

2. Verbundwalze nach Anspruch 1, dadurch gekennzeichnet, dass die Zuggewindebolzen (5) als Kopfbolzen ausgebildet und mit ihren Gewindeansätzen in Gewindesackbohrungen (6a bzw. 11a) der Ringscheibe (6) bzw. einer auf die Welle (1) aufgeschobenen und aufgeschrumpften Buchse (11) eingeschraubt sind.

3. Verbundwalze nach den Ansprüchen 1 und/ oder 2, mit zwei oder mehr axial nebeneinander angeordneten Walzenmänteln, dadurch gekennzeichnet, dass zwischen den Walzenmänteln (7 und 8) an sich bekannte Abstandsbuchsen (9) angeordnet sind, die Durchtrittsbohrungen (9a) für die Zuggewindebolzen (5) aufweisen.

## Claims

1. Compound roll consisting of a shaft (1) with shaft spigot (1a, 1b) at one or both ends and a shaft collar (1 c), against the end surface of which a one-part or multi-part roll shell (4), which is pushable coaxially onto the shaft, is tightenable under axial pressure of fastening elements (5) connectable with the shaft collar (1c), characterised thereby, that the roll shell (4) displays a plurality of passage bores (4b), which are parallel to the axis and arranged concentrically with the roll axis and through which tensile threaded bolts (5) are led, which are threadedly anchored on the one hand in the shaft collar (1c) and on the other hand in an annular plate (6), which acts on the other end face (4c) of the roll shell (4) and is likewise pushable onto the shaft (1).

2. Compound roll according to claim 1, characterised thereby, that the tensile threaded bolts (5) are constructed as headed bolts and screwed by their threaded portions into threaded blind bores (6a or 11a) either of the annular plate (6) or of a bush (11) pushed and shrunk onto the shaft (1).

3. Compound roll according to the claim 1 and/ or 2 with two or more roll shells arranged axially one beside the other, characterised thereby, that in themselves known spacer bushes (9), which display passage bores (9a) for the tensile threaded bolts (5), are arranged between the roll shells (7 and 8).

## Revendications

1. Cylindre composite constitué par un arbre (1) muni de tourillons (1a, 1 b), d'un côté ou des deux côtés, et d'un collet d'arbre (1c) contre la surface frontale duquel une enveloppe de cylindre (4), en une ou plusieurs parties, qui peut être engagée coaxialement sur l'arbre, peut être serrée sous l'action d'une pression axiale exercée par des éléments de fixation (5) qui peuvent être reliés au collet d'arbre (1c), caractérisé en ce que l'enveloppe de cylindre (4) comporte plusieurs alésages de passage (4b), d'axes parallèles, qui sont montés concentriquement par rapport à l'axe du cylindre et dans lesquels passent des boulons de traction filetés (5) qui sont ancrés par vissage d'une part dans le collet d'arbre (1c) et d'autre part dans un disque annulaire (6) qui agit sur l'autre face frontale (4c) de l'enveloppe du cylindre et peut également être déplacé sur l'arbre (1).

2. Cylindre composite selon la revendication 1, caractérisé en ce que les boulons de traction filetés (5) sont des boulons à tête et sont, par leurs prolongements filetés, vissés dans des alésages filetés (6a ou 11a) du disque annulaire (6) ou d'une douille (11) engagée et bloquée sur l'arbre (1).

3. Cylindre composite selon les revendications 1 et ou 2, qui comporte deux ou plus de deux enveloppes de cylindre juxaposées, caractérisé en ce qu'entre les enveloppes de cylindres (7 et 8) il comprend des douilles de maintien à distance (9), connues par elles-mêmes, qui comportent des alésages de passage (9a) pour les boulons de traction filetés (5).
